# EUROPÄISCHE PATENTSCHRIFT

(11) **EP 0 545 272 B1**
(45) Veröffentlichungstag und Bekanntmachung des Hinweises auf die Patenterteilung: **20.09.1995**
(21) Anmeldenummer: 92120151.3
(22) Anmeldetag: 26.11.1992
(51) Int. Cl.: B25C 1/06

(54) **Elektrisch betriebenes Eintreibgerät für Heft- und Befestigungsmittel**
Electrically operated driving tool for fasteners
Outil d'enforcement d'attaches actionné par l'énergie électrique

(30) Priorität: 29.11.1991 DE 4139252
(43) Veröffentlichungstag der Anmeldung: 09.06.1993
(73) Patentinhaber: Erwin Müller GmbH & Co., D-49808 Lingen (DE)
(72) Erfinder: Taubken, Werner, W-4450 Lingen (DE)
(74) Vertreter: Schirmer, Siegfried, Dipl.-Ing.

(56) Entgegenhaltungen:
- EP-A- 0 226 027
- DE-C- 3 232 137
- US-A- 3 172 121

## Beschreibung

Die Erfindung betrifft ein elektrisch betriebenes Eintreibgerät für Heft- und Befestigungsmittel, z. B. Klammern oder Nägel nach dem Oberbegriff des Anspruchs 1. Ein derartiges Eintreibgerät ist aus der DE-C 32 32 137 bekannt.

Eintreibgeräte der aufgezeigten Gattung haben sich in der Praxis bewährt. Beim Bewegen des Gehäuses auf das Magazin zu muß vor dem eigentlichen Eintreibvorgang zunächst das im Magazin befindliche Heftmittel durch das Stoßmesser vom Heftmittelstab abgeschert werden. Dieses Abscheren erfolgt manuell durch das Niederdrücken des Gehäuses auf das Magazin zu. Hierbei muß die Federkraft der zwischen Magazin und Gehäuse befindlichen Druckfeder, als auch die Abscherkraft des einzelnen Heftmittels überwunden werden. Die erforderlichen Abscherkräfte werden durch die Länge der Heftmittel und die Größe der Klebefläche sowie durch die Adhäsion untereinander bestimmt und sind unterschiedlich groß. Bei längerer Benutzung und/oder häufiger Schußfolge ist das manuelle Bedienen kraftaufwendig und ermüdend.

Der Erfindung liegt die Aufgabe zugrunde, das Eintreibgerät so auszubilden, daß von dem verleimten Heftmittelstrang die einzelnen Heftmittel leichter abgeschert werden können und damit eine Erleichterung bei der Handhabung erzielbar ist.

Diese Aufgabe wird erfindungsgemäß durch die Merkmale des Anspruchs 1 gelöst. In Ausgestaltung der Erfindung weist der Scherenarm in der Draufsicht U-förmige Form auf, wobei die Flansche beidseitig des Magazins und der Steg abgewinkelt unterhalb des Magazins verlaufen. Es ist vorteilhaft, wenn in der Nullstellung die unteren Begrenzungen des Ausstoßkanals und des Stegs annähernd in einer waaagerecht verlaufenden Ebene verlaufen, wobei der Steg als Auflagefläche ausgebildet ist. Dadurch ist die Möglichkeit gegeben, daß das Eintreibgerät in vertikaler Position ohne Unterstützung frei stehen kann.

Dem Mitnahmezapfen ist vorteilhafterweise je ein Langloch der Flansche zugeordnet. Zur Vergrößerung der durch den Steg gebildeten Auflagefläche können die Flansche nach außen abgewinkelt verlaufen. Zweckmäßigerweise sind diese Abwinklungen, durch die der Abstand zwischen den Flanschen um 15 bis 20 % vergrößert ist, in der Mitte der Flanschlänge angeordnet.

Bei einer bevorzugten Ausführung ist der als Auflagefläche ausgebildete Steg des Scherenarms an den Enden kufenförmig hochgezogen. Es besteht auch die Möglichkeit, die Unterseite der Auflage mit einer Ausprägung zu versehen. Durch diese Ausbildungen kann das Eintreibgerät auf dem als Auflagefläche ausgebildeten Steg des Scherenarms auf dem Heftgut verschoben werden, ohne daß eine Beschädigung oder ein Zusammenschieben des Heftguts, z. B. einer Bespannung, eintreten können. Um zusätzliche Belastungen des Gelenkzapfens und des Mitnahmezapfens des Scherenarms durch die bei der Ausführung von Schlägen entstehenden Vibrationen auszuschalten bzw. auf ein Minimum zu begrenzen, ist es zweckmäßig, daß die Innenseite des als Auflagefläche ausgebildeten Stegs in der Gebrauchsstellung des Eintreibgeräts flächig auf dem Magazin aufliegt.

Zweckmäßige Ausgestaltungen der Erfindung sind in den übrigen Unteransprüchen aufgezeigt.

Das erfindungsgemäß ausgebildete Eintreibgerät wird bei Benutzung zunächst mit der Stirnseite des Ausstoßkanals und mit dem als Auflage ausgebildeten Steg des Scherenarms auf das Heftgut aufgesetzt. Beim leichten Niederdrücken des Gehäuses zieht der Scherenarm das Magazin gegen das Gehäuse, in dem sich das Stoßmesser befindet. Trifft das Stoßmesser auf das vorderste einer Reihe von Heftmitteln auf, wird dieses Heftmittel vom verleimten Heftmittelstab abgeschert. Danach erfolgt durch manuelles Betätigen des Auslöseschalters die Ausführung des Schlages bzw. der Schläge. Beim Abheben des Eintreibgeräts vom Heftgut drückt die zwischen Magazin und Gehäuse gelagerte Rückstellfeder das Magazin wieder nach unten in die Ausgangsstellung, wodurch zwangsläufig auch der Scherenarm in die Ausgangsstellung zurückgeführt wird.

Ein Ausführungsbeispiel der Erfindung ist in der Zeichnung dargestellt und wird nachfolgend näher erläutert. Es zeigen:
- Fig. 1: eine Seitenansicht eines Eintreibgeräts mit angeschlossenem Scherenarm in Nullstellung (Ausgangsstellung), teilweise im Schnitt;
- Fig. 2: eine Draufsicht auf einen Scherenarm;
- Fig. 3: eine Seitenansicht eines Scherenarms mit einer Variante der Ausbildung der Auflage des Stegs;
- Fig. 4: wie Fig. 1, jedoch nach Abscherung des vordersten Befestigungsmittels;
- Fig. 5: eine vergrößerte Darstellung des Ausstoßkanals in Nullstellung des Geräts und
- Fig. 6: eine vergrößerte Darstellung des Ausstoßkanals nach Abscheren des vordersten Befestigungsmittels.

Das elektrisch betriebene Eintreibgerät ist nach Fig. 1 auf das Heftgut 1 aufgesetzt, wobei die Stirnseite des Ausstoßkanals 5 und der erfindungsgemäß angeordnete Scherenarm 3 mit seinem als Auflagefläche ausgebildeten Steg 3'' auf dem Heftgut 1 aufliegen. Wie ersichtlich, liegen dabei die unteren Begrenzungen des Ausstoßkanals 5 und des Stegs 3'' in einer waagerecht verlaufenden Ebene.

Der Scherenarm 3 besitzt in der Draufsicht gesehen U-förmige Form, wobei die Flansche 3' gegenüber dem Steg 3'' relativ lang sind. Die Flansche 3' verlaufen beidseitig des Magazins 2. Der Steg 3'' ist abgewinkelt und verläuft unterhalb des Magazins 2.

Der Scherenarm 3 ist an das Gehäuse 4 und an das Magazin 2 angeschlossen. Die Befestigung am Gehäuse 4 erfolgt oberhalb des Magazins 2 an der vorderen Begrenzung des Gehäuses 4 über einen Gelenkzapfen 10. Hierzu sind die Flansche 3' am vorderen Ende nach oben abgewinkelt, wobei diese Abwinklungen 6 gelenkig angeschlossen sind. Zur Vergrößerung der Auflagefläche des Steges 3'' des Scherenarms 3 sind die Flansche 3' annähernd in der Mitte nach außen abgewinkelt, wobei durch diese seitlichen Abwinklungen 9 der Abstand zwischen den Flanschen 3' um ca. 15 % vergrößert ist und damit auch die Breite des Steges 3''. Durch die Vergrößerung der Auflagefläche wird die Standfestigkeit des Eintreibgeräts erhöht. Bei der Ausführung der Schläge liegt das Eintreibgerät nunmehr nicht nur mit dem vorderen Ende des Ausstoßkanals am Heftgut 1 an, sondern zusätzlich mit dem Steg 3''. Durch die Breite des Stegs 3'' und der damit geschaffenen Auflagefläche ist eine sichere Auflagerung geschaffen, so daß ein anstrengendes und ermüdendes Halten des Eintreibgeräts in der Eintreibstellung entfällt.

Die Verbindung der Flansche 3' des Scherenarms 3 mit dem Magazin 2 erfolgt über feststehende Mitnahmezapfen 7, die beidseitig des Magazins 2 in je ein Langloch 8 der Flansche 3' eingreifen. Um ein Gleiten des als Auflagefläche ausgebildeten Stegs 3'' des Scherenarms 3 auf dem Heftgut 1 ohne Gefahr einer Beschädigung oder eines Zusammenschiebens des Heftgutes, was z. B. bei einer Bespannung eintreten kann, auszuschließen oder zumindest auf ein Minimum zu reduzieren, ist der Steg 3'' an den Enden kufenartig hochgezogen. Anstelle der Kufen 15 kann die in Fig. 3 dargestellte mittige Ausprägung 14 angeordnet werden.

Im Magazin 2 sind Heftmittel 11 in Form von U-förmigen Heftklammern verschiebbar gelagert. Beim Auftreffen des Stoßmessers 12 auf die vorderste Heftklammer wird diese vom verleimten Heftklammerstab abgeschert. Beim Abheben des Eintreibgeräts vom Heftgut 1 drückt die zwischen Magazin 2 und Gehäuse 4 gelagerte Rückstellfeder das Magazin 2 und damit auch den Scherenarm 3 wieder in die Ausgangslage zurück.

### Aufstellung der Bezugszeichen:

- 1: Heftgut
- 2: Magazin
- 3: Scherenarm
- 3': Flansche
- 3'': Steg
- 4: Gehäuse
- 5: Ausstoßkanal
- 6: Abwinklungen
- 7: Mitnahmezapfen
- 8: Langloch
- 9: Abwinklungen
- 10: Gelenkzapfen
- 11: Heftmittel
- 12: Stoßmesser
- 14: Ausprägung
- 15: Kufen

## Patentansprüche

1. Elektrisch betriebenes, ein Gehäuse (4) aufweisendes Eintreibgerät für Heft- und Befestigungsmittel (11), z. B. Klammern oder Nägel, die in einem Magazin (2) des Eintreibgeräts verschiebbar gelagert sind, wobei durch das Aufsetzen des Eintreibgeräts auf das Heftgut (1) das Magazin (2) so gegen ein Stoßmesser (12) des Eintreibgeräts bewegt wird, daß das Stoßmesser (12) bereits vor dem Auslösen eines Eintreibschlags ein Befestigungsmittel (11) abschert und dabei in einem Ausstoßkanal (5) des Eintreibgeräts hineinreicht und hierdurch bei Ausführung mehrerer Eintreibschläge auf dasselbe Befestigungsmittel (11) als Anschlag für das nächstfolgende Befestigungsmittel (11) dient, wobei das Magazin (2) mit seinem hinteren, dem Stoßmesser (12) abgewandten Ende an dem Gehäuse (4) drehbeweglich befestigt ist, gekennzeichnet durch die Anordnung eines Scherenarms (3), der an einem Ende oberhalb des Magazins (2) an der vorderen Begrenzung des Gehäuses (4) gelenkig gelagert, am anderen Ende mit einer unteren Auflagefläche versehen und beidseitig am Magazin (2) in je einem fest am Magazin (2) angeordneten Mitnahmezapfen (7) geführt ist.

2. Eintreibgerät nach Anspruch 1, dadurch gekennzeichnet, daß der Scherenarm (3) in der Draufsicht U-förmige Form aufweist, wobei die Flansche (3') beidseitig des Magazins (2) und der Steg (3'') abgewinkelt unterhalb des Magazins (2) verlaufen.

3. Eintreibgerät nach Anspruch 1 oder 2, dadurch gekennzeichnet, daß in der Nullstellung die unteren Begrenzungen des Ausstoßkanals (5) und des Steges (3'') annähernd in einer waagerecht verlaufenden Ebene liegen.

4. Eintreibgerät nach einem der Ansprüche 1 bis 3, dadurch gekennzeichnet, daß der Steg (3'') als Auflagefläche ausgebildet ist.

5. Eintreibgerät nach einem der Ansprüche 1 bis 4, dadurch gekennzeichnet, daß die Flansche (3') am vorderen Ende nach oben abgewinkelt auslaufen und diese Abwinklungen (6) gelenkig an das Gehäuse (4) angeschlossen sind.

6. Eintreibgerät nach einem der Ansprüche 1 bis 5, dadurch gekennzeichnet, daß den Mitnahmezapfen (7) je ein Langloch (8) der Flansche (3') zugeordnet ist.

7. Eintreibgerät nach einem der Ansprüche 1 bis 6, dadurch gekennzeichnet, daß zur Vergrößerung der durch den Steg (3'') gebildeten Auflagefläche die Flansche (3') nach außen abgewinkelt verlaufen.

8. Eintreibgerät nach Anspruch 7, dadurch gekennzeichnet, daß die Abwinklungen (9) annähernd in der Mitte der Flanschlänge angeordnet sind.

9. Eintreibgerät nach Anspruch 7 oder 8, dadurch gekennzeichnet, daß durch die Abwinklungen (9) der Abstand zwischen den Flanschen (3') um 15 bis 20 % vergrößert ist.

10. Eintreibgerät nach einem der Ansprüche 1 bis 9, dadurch gekennzeichnet, daß der als Auflagefläche ausgebildete Steg (3'') des Scherenarmes (3) an den Enden kufenartig hochgezogen ist.

11. Eintreibgerät nach einem der Ansprüche 1 bis 9, dadurch gekennzeichnet, daß der als Auflagefläche ausgebildete Steg (3'') des Scherenarmes (3) mit einer unteren mittigen Ausprägung (14) versehen ist.

12. Eintreibgerät nach einem der Ansprüche 1 bis 11, dadurch gekennzeichnet, daß die Innenseite des als Auflagefläche ausgebildeten Stegs (3'') in der Gebrauchsstellung des Eintreibgeräts flächig auf dem Magazin (2) aufliegt.

13. Eintreibgerät nach einem der Ansprüche 1 bis 12, dadurch gekennzeichnet, daß der Gelenkzapfen (10) mit dem Gehäuse (4) einstückig im Spritzgießverfahren aus Chemiewerkstoff hergestellt ist.

14. Eintreibgerät nach einem der Ansprüche 1 bis 13, dadurch gekennzeichnet, daß die Mitnahmezapfen (7) in die Wandungen des Magazins (2) eingeschraubt oder eingepreßt sind.

## Claims

1. Electrically operated fastener gun which displays a housing (4) and is for attaching and fastening means (11), for example staples or nails, which are stored to be displaceable in a magazine (2) of the fastener gun, wherein the magazine (2) is so moved against a plunger blade (12) of the fastener gun by the placing of the fastener gun onto the object (1) to be attached or fastened that the plunger blade (12) shears off a fastening means (11) already before the initiation of a fastening blow and in that case reaches into an ejection channel (5) of the fastener gun and hereby serves - during the execution of several driving blows on the same fastening means (11) - as abutment for the next following fastening means (11), wherein the magazine (2) by its rear end remote from the plunger blade (12) is fastened to be rotationally movable at the housing (4), characterised by the arrangement of a shear arm (3), which at one end above the magazine (2) is articulatedly borne at the front boundary of the housing (4), at the other end is provided with a lower bearing surface and at both sides is guided at the magazine (2) in a respective entraining spigot (7) arranged firmly at the magazine (2).

2. Fastener gun according to claim 1, characterised thereby, that the shear arm (3) displays a U-shaped form in the plan view, wherein the flanges (3') extend at both sides of the magazine (2) and the web (3'') extends bent over below the magazine (2).

3. Fastener according to claim 1 or 2, characterised thereby, that the lower boundaries of the ejection channel (5) and of the web (3'') in the zero setting lie approximately in an horizontally extending plane.

4. Fastener gun according to one of the claims 1 to 3, characterised thereby, that the web (3'') is constructed as bearing surface.

5. Fastener gun according to one of the claims 1 to 4, characterised thereby, that the flanges (3') run out bent over upwards at the front end and these bent-over portions (6) are articulatedly connected to the housing (4).

6. Fastener gun according to one of the claims 1 to 5, characterised thereby, that a respective elongate hole (8) of the flanges (3') is associated with each of the entraining spigots (7).

7. Fastener gun according to one of the claims 1 to 6, characterised thereby, that the flanges (3') extend bent over outwards for enlargement of the bearing surface formed by the web (3'').

8. Fastener gun according to claim 7, characterised thereby, that the bent-over portions (9) are arranged approximately in the middle of the flange length.

9. Fastener gun according to claim 7 or 8, characterised thereby, that the spacing between the flanges (3') is increased by 15 to 20% by the bent-over portions (9).

10. Fastener gun according to one of the claims 1 to 9, characterised thereby, that the web (3''), which is constructed as bearing surface, of the shear arm (3) is drawn up in the manner of a skid at the ends.

11. Fastener gun according to one of the claims 1 to 9, characterised thereby, that the web (3''), which is constructed as bearing surface, of the shear arm (3) is provided with a lower central stamped hole (14).

12. Fastener gun according to one of the claims 1 to 11, characterised thereby, that the inward side of the web (3''), which is constructed as bearing surface, in the setting of use of the fastener gun rests areally on the magazine (2).

13. Fastener gun according to one of the claims 1 to 12, characterised thereby, that the hinge spigot (10) is produced of chemical material integrally with the housing (4) in an injection moulding process.

14. Fastener gun according to one of the claims 1 to 13, characterised thereby, that the entraining spigots (7) are screwed or pressed into the walls of the magazine (2).

## Revendications

1. Appareil d'enfoncement actionné électriquement, présentant un boîtier (4) pour moyens de brochage et de fixation (11), par exemple des agrafes ou des clous, qui sont montés de façon coulissante dans un chargeur (2) de l'appareil d'enfoncement, dans lequel, en mettant l'appareil d'enfoncement sur le produit à brocher (1), le chargeur (2) est déplacé contre une lame d'enfoncement (12) de l'appareil d'enfoncement de telle façon que la lame d'enfoncement (12) cisaille un moyen de fixation (11) dès avant le déclenchement d'un coup d'enfoncement et ce faisant pénètre dans un canal d'expulsion (5) de l'appareil d'enfoncement en servant de cette façon, lors de l'application de plusieurs coups d'enfoncement sur le même moyen de fixation (11), de butée pour le moyen de fixation (11), immédiatement suivant, le chargeur (2) étant fixé par son extrémité postérieure située à l'opposé de la lame d'enfoncement (12), sur le boîtier (4), de façon à pouvoir tourner, appareil d'enfoncement caractérisé en ce que, grâce à la disposition d'un bras de cisaillement (3) monté à une extrémité au-dessus du chargeur (2) sur la limite antérieure du boîtier (4) de façon articulée, est pourvu à l'autre extrémité d'une surface inférieure d'appui et est guidé des deux côtés sur le chargeur (2) dans respectivement un axe d'enfoncement (7) disposé de façon solidaire sur le chargeur (2).

2. Appareil d'enfoncement selon la revendication 1, caractérisé en ce que le bras de cisaillement (3) présente en vue de dessus une forme en U, tandis que les ailes (3') s'étendent des deux côtés du chargeur (2) et l'entretoise (3'') forme un angle en dessous du chargeur (2).

3. Appareil d'enfoncement selon la revendication 1 ou 2, caractérisé en ce que, quand l'appareil est en position zéro, les limites inférieures du canal d'expulsion (5) et de l'entretoise (3'') se trouvent à peu près dans un plan horizontal.

4. Appareil d'enfoncement selon l'une des revendications 1 à 3, caractérisé en ce que l'entretoise (3'') est constituée en surface d'appui.

5. Appareil d'enfoncement selon l'une des revendications 1 à 4, caractérisé en ce que les ailes (3') s'étendent en formant un angle vers le haut à l'extrémité antérieure, et en ce que ces prolongements en angle (6) sont raccordés de façon articulée sur le boîtier (4).

6. Appareil d'enfoncement selon l'une des revendications 1 à 5, caractérisé en ce qu'un trou oblong (8) des ailes (3') correspond aux axes d'enfoncement (7).

7. Appareil d'enfoncement selon l'une des revendications 1 à 6, caractérisé en ce que pour augmenter la surface d'appui formée par l'entretoise (3''), les ailes (3') s'étendent vers l'extérieur en angle.

8. Appareil d'enfoncement selon la revendication 7, caractérisé en ce que les prolongements en angle (9) sont disposés à peu près au milieu de la longueur des ailes.

9. Appareil d'enfoncement selon la revendication 7 ou 8, caractérisé en ce que, grâce aux prolongements en angle (9), on augmente la distance entre les ailes (3') de 15 à 20 %.

10. Appareil d'enfoncement selon l'une des revendications 1 à 9, caractérisé en ce que l'entretoise servant de surface d'appui (3'') du bras de cisaillement (3) est relevée aux extrémités à la manière d'un patin.

11. Appareil d'enfoncement selon l'une des revendications 1 à 9, caractérisé en ce que l'entretoise (3'') constituée en surface d'appui du bras de cisaillement (3) est pourvue d'un marteau inférieur (14) au milieu.

12. Appareil d'enfoncement selon l'une des revendications 1 à 11, caractérisé en ce que le côté intérieur de l'entretoise (3'') constituée en surface d'appui, repose à plat sur le chargeur (2) quand l'appareil d'enfoncement est en position d'utilisation.

13. Appareil d'enfoncement selon l'une des revendications 1 à 12, caractérisé en ce que l'axe d'articulation (10) est réalisé d'une seule pièce avec le boîtier (4), par injection, en une matière synthétique.

14. Appareil d'enfoncement selon l'une des revendications 1 à 13, caractérisé en ce que les axes d'enfoncement (7) sont vissés ou enfoncés à la presse dans les parois du chargeur (2)
